# FASCICULE DE BREVET EUROPEEN

(11) **EP 3 428 742 B1**
(45) Date de publication et mention de la délivrance du brevet: **15.01.2020**
(21) Numéro de dépôt: 17180789.4
(22) Date de dépôt: 11.07.2017
(51) Int. Cl.: G04D 3/08, B08B 11/02

(54) **MACHINE ET PANIER DE LAVAGE POUR COMPOSANTS D'HORLOGERIE OU BIJOUTERIE-JOAILLERIE**
WASCHMASCHINE UND -KORB FÜR UHRWERKSKOMPONENTEN ODER UHREN- UND SCHMUCKGEGENSTÄNDE
MACHINE AND WASHING BASKET FOR CLOCK OR JEWELLERY COMPONENTS

(43) Date de publication de la demande: 16.01.2019
(73) Titulaire: Montres Breguet S.A., 1344 L'Abbaye (CH)
(72) Inventeur: Ruchat, Amandine, 1348 Le Brassus (CH); Steiner, Andreas, 1347 Le Solliat (CH); Sauty, Benoît, 1110 Morges (CH)
(74) Mandataire: ICB SA

(56) Documents cités:
- EP-A1- 1 163 960
- US-A- 1 923 626
- US-A- 1 934 019
- US-A- 2 416 475

## Description

L'invention concerne un panier de lavage pour composants d'horlogerie ou bijouterie-joaillerie, comportant un réceptacle agencé pour la réception de composants, le réceptacle comportant au moins un fond agencé pour servir de surface d'appui à des composants, et au moins une cloison périphérique agencée pour retenir les composants dans le réceptacle et délimitant une séparation entre le volume intérieur du réceptacle, et un milieu extérieur au panier de lavage, ce panier comportant une pluralité d'orifices de circulation agencés pour permettre la circulation de fluides de lavage et/ou séchage au travers du fond et/ou de cette au moins une cloison périphérique.

L'invention concerne encore une machine de lavage de composants d'horlogerie ou bijouterie-joaillerie, comportant de tels paniers.

L'invention concerne le domaine du lavage et du séchage des pièces d'horlogerie et de joaillerie-bijouterie.

### Arrière-plan de l'invention

Le lavage des composants d'horlogerie ou similaire est une opération importante, qui conditionne les performances et la durée de vie du produit terminé, et donc la réputation du fabricant. Les composants sont déposés, pour cette opération, dans des paniers de lavage. Deux types de paniers sont les plus répandus : les paniers en acier (notamment acier inoxydable ou acier galvanisé), et les paniers en matière plastique.

Les paniers en acier sont d'une grande efficacité dans des machines de nettoyage avec système de séchage intégré, mais ils présentent l'inconvénient de détériorer les composants, notamment suite à des chocs.

Les paniers en matière plastique ne blessent pas les composants, mais ne permettent pas un séchage optimal, en raison d'un résidu d'humidité subsistant sur les composants en fin de cycle de séchage.

Le contexte propre aux composants d'horlogerie et de bijouterie-joaillerie se caractérise par des très petites dimensions des composants lavés, ce qui se traduit par la nécessité d'utiliser des paniers avec des orifices de diamètre convenable pour éviter toute perte ou tout coincement de composant au travers d'un orifice, ces très petits diamètres ne permettent pas un bon écoulement des fluides, ni une bonne évacuation des résidus.

On mentionne les documents US 1 934 019A, US 1 923 626 A et US 2 416 475 A lesquels décrivent des paniers de lavage selon le préambule de la revendication indépendante 1.

### Résumé de l'invention

L'invention se propose de mettre au point des paniers qui permettent un séchage optimal, avec le moins possible d'altérations des composants.

Le principe est d'optimiser la géométrie des orifices, et la géométrie des cloisons de séparation des paniers en matière plastique, qui présentent l'avantage primordial de ne pas détériorer les composants lavés et séchés.

A cet effet, l'invention concerne un panier de lavage selon la revendication 1.

L'invention concerne encore une machine de lavage selon la revendication 15.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, un panier de lavage selon l'invention, comportant, de façon non limitative :
   ∘ un corps principal sensiblement cylindrique comportant un fond et une cloison périphérique définissant ensemble un réceptacle de composants, ainsi qu'un moyeu et des mortaises d'attache de séparations intermédiaires ;
   ∘ un anneau intermédiaire posé sur le fond du corps principal et comportant des encoches de fixation de séparations intermédiaires ;
   ∘ un jeu de séparations intermédiaires radiales agencées pour leur fixation sur des encoches du moyeu, les mortaises périphériques, et comportant des encoches complémentaires à celles de l'anneau intermédiaire ;
   et où le fond et la cloison périphérique comportent une pluralité d'orifices de circulation qui sont des orifices évasés dont la section est plus petite vers le réceptacle que vers le milieu extérieur au panier de lavage ;
- la figure 2 représente, de façon similaire à la figure 1, le même panier de lavage en vue éclatée ;
- les figures 3 et 4 sont des coupes locales des différentes parois du panier, comportant de tels orifices évasés vers l'extérieur ;
- la figure 5 est un schéma-blocs représentant une machine de lavage selon l'invention.

### Description détaillée des modes de réalisation préférés

L'invention concerne un panier de lavage 1 pour composants d'horlogerie ou bijouterie-joaillerie, qui comporte un réceptacle 2 agencé pour la réception de composants. Ce réceptacle 2 comporte au moins un fond 3, qui est agencé pour servir de surface d'appui à des composants, et au moins une cloison périphérique 4, qui est agencée pour retenir les composants dans le réceptacle 2, et qui délimite une séparation entre le volume intérieur du réceptacle 2, et un milieu extérieur au panier de lavage 1.

Le panier 1 comporte une pluralité d'orifices de circulation 5, qui sont agencés pour permettre la circulation de fluides de lavage et/ou séchage au travers du fond 3 et/ou de la au moins une cloison périphérique 4.

Selon l'invention, le panier de lavage 1 comporte, au niveau du fond 3 et/ou de cette au moins une cloison périphérique 4, une pluralité de tels orifices de circulation 5 qui sont des orifices évasés 6, dont la section est plus petite vers le réceptacle 2 que vers le milieu extérieur.

Plus particulièrement, le panier de lavage 1 comporte une pluralité d'orifices évasés 6, à la fois au niveau du fond 3 et de la au moins une cloison périphérique 4.

Plus particulièrement, le panier de lavage 1 est un ensemble gigogne comportant un panier 1 extérieur agencé pour contenir au moins un autre panier 1 intérieur amovible, et ce panier extérieur et chaque panier intérieur comportent chacun une pluralité de tels orifices évasés 6 dont la section est plus petite vers le réceptacle 2 du panier concerné que vers le milieu extérieur du panier concerné.

Plus particulièrement, le panier de lavage 1 est un ensemble comportant au moins une cloison de séparation 7, comme l'anneau intermédiaire ou les cloisons de séparation radiales des figures, pour séparer les composants lors d'opérations de lavage et/ou de séchage. Et chaque telle cloison de séparation 7 comporte une pluralité de tels orifices évasés 6.

Plus particulièrement encore, au moins une cloison de séparation 7 est agencée pour délimiter un volume intérieur primaire et un volume extérieur primaire, lequel est tourné vers le milieu extérieur du panier 1, et qui comporte également une pluralité d'orifices évasés 6 dont la section est plus petite vers le volume intérieur primaire que vers le volume extérieur primaire.

Dans une autre réalisation non illustrée par les figures, au moins une cloison de séparation 7 comporte un réseau d'orifices évasés 6 s'évasant alternativement vers un premier côté ou un deuxième côté, opposé au premier côté, de cette cloison de séparation 7.

Plus particulièrement, toute paroi que comporte le panier de lavage 1, et qui est agencée pour être en contact avec un composant, comporte une pluralité d'orifices évasés 6.

Plus particulièrement, le panier de lavage 1 est en matière plastique. Plus particulièrement, cette matière plastique est du POM.

De façon avantageuse et économique à produire, au moins certains des orifices évasés 6 sont des orifices coniques. Plus particulièrement, tous les orifices évasés 6 sont des orifices coniques.

Plus particulièrement, l'orifice conique a un angle total d'ouverture au sommet compris entre 1° et 45°, et un plus petit diamètre compris entre 0.5 mm et 1.0 mm.

Plus particulièrement, l'orifice conique a un plus grand diamètre compris entre 0.5 mm et 2.5 mm.

Plus particulièrement, chaque paroi du panier 1 qui comporte des orifices évasés 6 a une épaisseur comprise entre 0.5 mm et 1.5 mm.

Plus particulièrement, les orifices évasés 6 sont regroupés localement en tamis, dont la moindre section entre deux orifices évasés 6 immédiatement voisins est comprise entre 0.5 mm et 1.5 mm.

L'invention permet, grâce à ces orifices évasés, d'optimiser l'évacuation de l'humidité à l'intérieur des paniers, et, ainsi, de garantir l'obtention de composants secs et sans résidu, à la sortie d'un cycle de nettoyage avec système de séchage intégré.

L'invention concerne encore une machine 10 de lavage de composants d'horlogerie ou bijouterie-joaillerie, comportant de tels paniers de lavage 1, la machine 10 comportant des moyens de lavage 11 et des moyens de séchage 12 agencés pour faire circuler des fluides de lavage ou de séchage au travers d'orifices de circulation 5 et des orifices évasés 6 , et des moyens de recueil d'effluents 13 agencés pour recueillir les effluents issus des opérations de lavage et de séchage.

## Revendications

1. Panier de lavage (1) pour composants d'horlogerie ou bijouterie-joaillerie comportant un réceptacle (2) agencé pour la réception de composants, ledit réceptacle (2) comportant au moins un fond (3) agencé pour servir de surface d'appui à des dits composants, et au moins une cloison périphérique (4) agencée pour retenir lesdits composants dans ledit réceptacle (2) et délimitant une séparation entre le volume intérieur dudit réceptacle (2), et un milieu extérieur audit panier de lavage (1) ledit panier (1) comportant une pluralité d'orifices de circulation (5) agencés pour permettre la circulation de fluides de lavage et/ou séchage au travers dudit fond (3) et/ou de ladite au moins une cloison périphérique (4), **caractérisé en ce que** ledit panier de lavage (1) comporte, au niveau dudit fond (3) et/ou de ladite au moins une cloison périphérique (4), une pluralité de dits orifices de circulation (5) qui sont des orifices évasés (6) dont la section est plus petite vers ledit réceptacle (2) que vers ledit milieu extérieur.

2. Panier de lavage (1) selon la revendication 1, **caractérisé en ce que** ledit panier de lavage (1) comporte une pluralité de dits orifices évasés (6) à la fois au niveau dudit fond (3) et de ladite au moins une cloison périphérique (4).

3. Panier de lavage (1) selon la revendication 1 ou 2, **caractérisé en ce que** ledit panier de lavage (1) est un ensemble gigogne comportant un panier (1) extérieur agencé pour contenir au moins un panier (1) intérieur amovible, et **en ce que** ledit panier extérieur et chaque panier intérieur comportent chacun une pluralité de dits orifices évasés (6) dont la section est plus petite vers le réceptacle (2) du panier concerné que vers le milieu extérieur du panier concerné.

4. Panier de lavage (1) selon l'une des revendications 1 à 3, **caractérisé en ce que** ledit panier de lavage (1) est un ensemble comportant au moins une cloison de séparation (7) pour séparer lesdits composants lors d'opérations de lavage et/ou de séchage, et **en ce que** chaque dite cloison de séparation (7) comporte une pluralité de dits orifices évasés (6).

5. Panier de lavage (1) selon la revendication 4, **caractérisé en ce qu'**au moins une dite cloison de séparation (7) est agencée pour délimiter un volume intérieur primaire et un volume extérieur primaire lequel est tourné vers le milieu extérieur dudit panier(1), et comporte une pluralité de dits orifices évasés (6) dont la section est plus petite vers ledit volume intérieur primaire que vers ledit volume extérieur primaire.

6. Panier de lavage (1) selon la revendication 4 ou 5, **caractérisé en ce qu'**au moins une dite cloison de séparation (7) comporte un réseau de dits orifices évasés (6) s'évasant alternativement vers un premier côté ou un deuxième côté, opposé audit premier côté, de cette cloison de séparation (7).

7. Panier de lavage (1) selon l'une des revendications 1 à 6, **caractérisé en ce que** toute paroi que comporte ledit panier de lavage (1), et qui est agencée pour être en contact avec un dit composant, comporte une pluralité de dits orifices évasés (6).

8. Panier de lavage (1) selon l'une des revendications 1 à 7, **caractérisé en ce que** ledit panier de lavage (1) est en matière plastique.

9. Panier de lavage (1) selon la revendication 8, **caractérisé en ce que** ladite matière plastique est du POM.

10. Panier de lavage (1) selon l'une des revendications 1 à 9, **caractérisé en ce qu'**au moins certains desdits orifices évasés (6) sont des orifices coniques.

11. Panier de lavage (1) selon la revendication 10, **caractérisé en ce que** ledit orifice conique a un angle total d'ouverture au sommet compris entre 1° et 45°, un plus petit diamètre compris entre 0.5 mm et 1.0 mm.

12. Panier de lavage (1) selon la revendication 11, **caractérisé en ce que** ledit orifice conique a un plus grand diamètre compris entre 0.5 mm et 2.5 mm.

13. Panier de lavage (1) selon l'une des revendications 1 à 12, **caractérisé en ce que** chaque paroi dudit panier (1) qui comporte des dits orifices évasés (6) a une épaisseur comprise entre 0.5 mm et 1.5 mm.

14. Panier de lavage (1) selon l'une des revendications 1 à 13, **caractérisé en ce que** les dits orifices évasés (6) sont regroupés localement en tamis dont la moindre section entre deux dits orifices évasés (6) immédiatement voisins est comprise entre 0.5 mm et 1.5 mm.

15. Machine de lavage (10) de composants d'horlogerie ou bijouterie-joaillerie, comportant des paniers de lavage (1) selon l'une des revendications 1 à 14, ladite machine (10) comportant des moyens de lavage (11) et des moyens de séchage (12) agencés pour faire circuler des fluides de lavage ou de séchage au travers desdits orifices de circulation (5) et desdits orifices évasés (6), et des moyens de recueil d'effluents (13) agencés pour recueillir les effluents issus des opérations de lavage et de séchage.

## Patentansprüche

1. Waschkorb (1) für Uhrenkomponenten oder Schmuck-/Juwelierwaren, umfassend einen Behälter (2), der zur Aufnahme von Komponenten vorgesehen ist, wobei der Behälter (2) mindestens einen Boden (3), der als Auflagefläche für die Komponenten dient, und mindestens eine Umfangswand (4), die zum Halten der Komponenten in dem Behälter (2) vorgesehen ist und eine Abtrennung zwischen dem Innenvolumen des Behälters (2) und einem Medium außerhalb des Waschkorbs (1) zu begrenzen, umfasst, wobei der Korb (1) mehrere Zirkulationsöffnungen (5) aufweist, die so angeordnet sind, dass sie den Umlauf von Wasch- und/oder Trocknungsfluiden durch den Boden (3) und/oder durch die mindestens eine Umfangwand (4) ermöglichen, **dadurch gekennzeichnet, dass** der Waschkorb (1) am Boden (3) und/oder an der mindestens einen Umfangswand (4) mehrere Zirkulationsöffnungen (5) aufweist, die sich erweiternde Öffnungen (6) sind, deren Querschnitt in Richtung des Behälters (2) kleiner ist als in Richtung des äußeren Mediums.

2. Waschkorb (1) nach Anspruch 1, **dadurch gekennzeichnet, dass** der Waschkorb (1) mehrere sich erweiternde Öffnungen (6) sowohl am Boden (3) als auch an der mindestens einen Umfangswand (4) aufweist.

3. Waschkorb (1) nach Anspruch 1 oder 2, **dadurch gekennzeichnet, dass** der Waschkorb (1) eine ausziehbare Anordnung ist, die einen äußeren Korb (1) aufweist, der zur Aufnahme mindestens eines entnehmbaren inneren Korbs (1) vorgesehen ist, und dass der äußere Korb und jeder innere Korb jeweils mehrere der sich erweiternden Öffnungen (6) aufweisen, deren Querschnitt in Richtung zum Behälter (2) des betreffenden Korbs kleiner ist als in Richtung des äußeren Mediums des betreffenden Korbs.

4. Waschkorb (1) nach einem der Ansprüche 1 bis 3, **dadurch gekennzeichnet, dass** der Waschkorb (1) eine Anordnung ist, die mindestens eine Trennwand (7) aufweist, um die Komponenten während der Wasch- und/oder Trocknungsvorgänge zu trennen, und dass jede Trennwand (7) mehrere der sich erweiternden Öffnungen (6) aufweist.

5. Waschkorb (1) nach Anspruch 4, **dadurch gekennzeichnet, dass** mindestens eine Trennwand (7) so angeordnet ist, dass sie ein primäres Innenvolumen und ein primäres Außenvolumen begrenzt, das in Richtung des äußeren Mediums des Korbs (1) gerichtet ist, und mehrere der sich erweiternden Öffnungen (6) aufweist, deren Querschnitt in Richtung des primären Innenvolumens kleiner ist als in Richtung des primären Außenvolumens.

6. Waschkorb (1) nach Anspruch 4 oder 5, **dadurch gekennzeichnet, dass** mindestens eine Trennwand (7) ein Netz sich erweiternder Öffnungen (6) aufweist, die sich abwechselnd zu einer ersten Seite oder zu einer zweiten Seite gegenüber der ersten Seite dieser Trennwand (7) erweitern.

7. Waschkorb (1) nach einem der Ansprüche 1 bis 6, **dadurch gekennzeichnet, dass** jede Wand, die der Waschkorb (1) umfasst und die so angeordnet ist, dass sie mit einer Komponente in Kontakt gelangt, mehrere der sich erweiternden Öffnungen (6) aufweist.

8. Waschkorb (1) nach einem der Ansprüche 1 bis 7, **dadurch gekennzeichnet, dass** der Waschkorb (1) aus Kunststoff hergestellt ist.

9. Waschkorb (1) nach Anspruch 8, **dadurch gekennzeichnet, dass** der Kunststoff POM ist.

10. Waschkorb (1) nach einem der Ansprüche 1 bis 9, **dadurch gekennzeichnet, dass** mindestens bestimmte sich erweiternde Öffnungen (6) konische Öffnungen sind.

11. Waschkorb (1) nach Anspruch 10, **dadurch gekennzeichnet, dass** die konische Öffnung einen Gesamtöffnungswinkel am Scheitelpunkt besitzt, der im Bereich von 1° bis 45° liegt, wobei ein kleinerer Durchmesser im Bereich von 0,5 mm bis 1,0 mm liegt.

12. Waschkorb (1) nach Anspruch 11, **dadurch gekennzeichnet, dass** die konische Öffnung einen größeren Durchmesser im Bereich von 0,5 mm bis 2,5 mm aufweist.

13. Waschkorb (1) nach einem der Ansprüche 1 bis 12, **dadurch gekennzeichnet, dass** jede Wand des Korbs (1), die die sich erweiternden Öffnungen (6) aufweist, eine Dicke im Bereich von 0,5 mm bis 1,5 mm aufweist.

14. Waschkorb (1) nach einem der Ansprüche 1 bis 13, **dadurch gekennzeichnet, dass** die sich erweiternden Öffnungen (6) lokal als Sieb gruppiert sind, dessen kleinster Querschnitt zwischen zwei direkt benachbarten sich erweiternden Öffnungen (6) im Bereich von 0,5 mm bis 1,5 mm liegt.

15. Waschmaschine (10) für Uhrenkomponenten oder Schmuck-/Juwelierwaren, umfassend Waschkörbe (1) nach einem der Ansprüche 1 bis 14, wobei die Maschine (10) Waschmittel (11) und Trocknungsmittel (12) umfasst, die so angeordnet sind, dass sie Wasch- oder Trocknungsfluide durch die Zirkulationsöffnungen (5) und die sich erweiternden Öffnungen (6) umlaufen lassen, und Abwassersammelvorrichtungen (13) umfasst, die dazu vorgesehen sind, die von den Wasch- und Trocknungsvorgängen abgegebenen Abwässer aufzunehmen.

## Claims

1. Cleaning basket (1) for timepiece or jewellery components comprising a receptacle (2) arranged for receiving components, said receptacle (2) including at least a bottom (3), which is arranged to serve as support surface for said components, and at least one peripheral partition (4), arranged to retain said components inside said receptacle (2) and defining a separation between the internal volume of said receptacle (2), and an environment outside said cleaning basket (1), said basket (1) including a plurality of flow orifices (5) arranged to allow the flow of cleaning and/or drying fluids through said bottom (3) and/or said at least one peripheral partition (4), **characterized in that** said cleaning basket (1) includes, in said bottom (3) and/or in said at least one peripheral partition (4), a plurality of said flow orifices (5), which are flared holes (6), whose cross-section is smaller towards said receptacle (2) than towards said external environment.

2. Cleaning basket (1) according to claim 1, **characterized in that** said cleaning basket (1) includes a plurality of said flared holes (6) both in said bottom (3) and in said at least one peripheral partition (4).

3. Cleaning basket (1) according to claim 1 or 2, **characterized in that** said cleaning basket (1) is a nested assembly comprising an outer basket (1) arranged to contain at least one other removable inner basket (1), and **in that** said outer basket and every inner basket each include a plurality of said flared holes (6) whose cross-section is smaller towards the receptacle (2) of the basket concerned than towards the environment outside the basket concerned.

4. Cleaning basket (1) according to one of the claims 1 to 3, **characterized in that** said cleaning basket (1) is an assembly comprising at least one divider partition (7) for separating said components during cleaning and/or drying operations, and **in that** each said divider partition (7) includes a plurality of said flared holes (6).

5. Cleaning basket (1) according to claim 4, **characterized in that** at least one said divider partition (7) is arranged to define a primary internal volume and a primary external volume, which faces the environment outside said basket (1), and includes a plurality of said flared holes (6) whose cross-section is smaller towards said primary internal volume than towards said primary external volume.

6. Cleaning basket (1) according to claim 4 or 5, **characterized in that** at least one said divider partition (7) includes a network of said flared holes (6), flaring alternately towards a first side or a second side, opposite to said first side, of said divider partition (7).

7. Cleaning basket (1) according to one of the claims 1 to 6, **characterized in that** every partition comprised in said cleaning basket (1), and which is arranged to be in contact with a said component, includes a plurality of said flared holes (6).

8. Cleaning basket (1) according to claim 1 to 7, **characterized in that** said cleaning basket (1) is made of plastic material.

9. Cleaning basket (1) according to claim 8, **characterized in that** said plastic material is POM.

10. Cleaning basket (1) according to one of the claims 1 to 9, **characterized in that** at least some of said flared holes (6) are conical holes.

11. Cleaning basket (1) according to claim 10, **characterized in that** said conical hole has a total opening angle at the apex comprised between 1° and 45°, and a smaller diameter comprised between 0.5 mm and 1.0 mm.

12. Cleaning basket (1) according to claim 11, **characterized in that** said conical hole has a larger diameter comprised between 0.5 mm and 2.5 mm.

13. Cleaning basket (1) according to one of the claims 1 to 12, **characterized in that** each partition of said basket (1) which includes said flared holes (6) has a thickness comprised between 0.5 mm and 1.5 mm.

14. Cleaning basket (1) according to one of the claims 1 to 13, **characterized in that** the said flared holes (6) are grouped together locally into sieves, wherein the smallest section between two immediately adjacent said flared holes (6) is comprised between 0.5 mm and 1.5 mm.

15. Cleaning machine (10) for timepiece or jewellery components, including cleaning baskets (1) according to one of the claims 1 to 14, said machine (10) including cleaning means (11) and drying means (12) arranged to circulate cleaning or drying fluids through said flow orifices (5) and said flared holes (6), and effluent collecting means (13) arranged to collect the effluents from the cleaning and drying operations.
